# EUROPÄISCHE PATENTSCHRIFT

(11) **EP 0 463 619 B1**
(45) Veröffentlichungstag und Bekanntmachung des Hinweises auf die Patenterteilung: **23.03.1994**
(21) Anmeldenummer: 91110613.6
(22) Anmeldetag: 26.06.1991
(51) Int. Cl.: E01D 21/00

(54) **Verfahren zur Sanierung von Brücken**
Method for renovating bridges
Procédé de l'assainissement de ponts

(30) Priorität: 27.06.1990 AT 1365/90
(43) Veröffentlichungstag der Anmeldung: 02.01.1992
(73) Patentinhaber: Geisler, Herbert, Dipl. Ing. Dr., A-6020 Innsbruck (AT)
(72) Erfinder: Geisler, Herbert, Dipl. Ing. Dr., A-6020 Innsbruck (AT)
(74) Vertreter: Torggler, Paul, Dr.

(56) Entgegenhaltungen:
- CH-A- 359 731
- DE-B- 1 239 346
- DE-B- 1 258 441
- DE-B- 1 929 702
- FR-A- 1 557 442

## Beschreibung

Die Erfindung betrifft ein Verfahren zur Sanierung von Brücken, insbesondere Autobahnbrücken, aus aneinandergereihten Pilzelementen, die jeweils einen Schaft und eine allseitig auskragende Pilzplatte aufweisen, wobei ein erster Querrand jeder Pilzplatte eine Auflagerkonsole für den abgestuften, zweiten Querrand der anschließenden Pilzplatte aufweist, und zwischen je zwei Pilzplatten eine Fugenkonstruktion vorgesehen ist. Eine derartige Brücke ist beispielsweise aus der DE-A-1 258 441 bekannt.

Im Zuge des Autobahnbaues der vergangenen 40 Jahre, wurden eine Reihe von Autobahnbrücken als sogenannte Pilzbrücken errichtet. Diese Art von Brückenkonstruktion setzt sich je nach Brückenlänge aus einer unterschiedlichen Anzahl hintereinander gereihter, sich wiederholender "Vollpilze" oder "Halbpilze" zusammen. Der Vollpilz besitzt eine solche Breite, daß beide Richtungsfahrbahnen einer Autobahn einschließlich aller Leit- und Begrenzungseinrichtungen darauf Platz finden können. Die Breite des Halbpilzes bietet hingegen nur Platz für eine Richtungsfahrbahn, einschließlich deren Begrenzungseinrichtungen.Jeder Voll- oder Halbpilz weist einen hohlen Schaft und eine Pilzplatte auf, welche monolytisch miteinander verbunden sind. Die Pilzplatte ist massiv und besteht aus Spannbeton. Die Fugenkonstruktion soll einerseits die Befahrbarkeit der Fugen und andererseits deren Dichtigkeit gegen in die Fugen bzw. auf die Auflagerkonsolen und die Auflagerelemente eindringende aggressive Fahrbahnabwässer sicherstellen.

Im Laufe der nun jahrzehntelangen Betriebserfahrung zeigt es sich, daß die Fugenkonstruktionen unter der ständigen Einwirkung des mit hoher Geschwindigkeit rollenden Rades einem außerordentlich hohen Verschleiß unterliegen, sodaß die Dichtigkeit auch nach jeder Reparatur oder Austausch der Fugenkonstruktion bereits nach wenigen Monaten nicht mehr gegeben ist. Dadurch sind die Auflagerkonsolen und die Auflagerelemente größtenteils nicht gegen die aggressiven Fahrbahnabwässer geschützt. Da aber gerade die Standsicherheit der Gesamtkonstruktion vom Zustand der Auflagerkonsolen abhängt, ist die Standzeit der Pilzbrücken insgesamt erheblich verkürzt.

Es wurde bereits versucht, die Fugen "stillzulegen", d.h. dem direkten Verschleiß durch den rollenden Verkehr und dem Zutritt von Fahrbahnabwässern zu entziehen, indem deren Dehnweg unterbrochen wurde. Um dies zu erreichen, werden die bestehende Tragkonstruktion geöffnet und die Verankerungsvorrichtungen der Spannglieder bzw. diese selbst direkt verbunden. Die Durchführung dieses Verfahrens zählt zu den schwierigsten und kostenaufwendigsten Aufgaben im konstruktiven Ingenieur- und Spannbetonbau.

Die Erfindung hat sich daher zur Aufgabe gestellt, ein Verfahren zu schaffen, das mit einem wirtschaftlich vertretbaren Aufwand die Tragfähigkeit der Auflagerkonsolen der Pilzfugen dauerhaft erhält, bzw. eine bereits verminderte Tragfähigkeit der Pilzkonstruktion im nachhinein entsprechend erhöht. Gegebenenfalls soll es dabei auch möglich sein, die Brücke zu verbreitern.

Erfindungsgemäß wird dies dadurch erreicht, daß das durch die Pilzplatten gebildete Brückentragwerk durch eine sich oberhalb bzw. unterhalb der Pilzplatten über die Pilzfugen erstreckende, bewehrte Betonkonstruktion ergänzt wird.

Durch die ergänzende Betonkonstruktion wird die Pilzbrücke in einer Weise verändert, die ihre Standzeit an jene anderer Brückentragwerke angleicht, indem die in sich widersprüchliche Doppelfunktion der Pilzfugen, nämlich die eines Verschleißteiles mit Standsicherheitserfordernis, ausgeschlossen wird.

Ein erstes Ausführungsbeispiel der Erfindung sieht vor, daß als ergänzende Betonkonstruktion auf die Pilzplatten mindestens eine, mehrere Pilzplatten überspannende Fahrbahntragplatte aus Stahl- oder Spannbeton aufgebracht wird.

Eine derartige Vorgangsweise wird insbesondere dann gewählt, wenn die Schädigung der Auflagerkonsole und der Auflagerelemente noch gering und eine ausreichende Tragreserve gegeben ist. Der Zutritt der Fahrbahnabwässer in die Pilzfugen und die weitere Korrosion der Auflagerkonsole und der Auflagerelemente ist dadurch ausgeschlossen. Bevorzugt wird dabei der bestehende Fahrbahnaufbau entfernt, über die freiliegenden Pilzplatten eine Trennschicht gelegt und darauf die neue Fahrbahntragplatte hergestellt. Die Trennschicht sorgt einerseits für eine Abdichtung zu den Pilzelementen und andererseits für den nötigen Dehnweg der neuen Fahrbahntragplatte, wenn als Trennschicht eine untere Lage aus Vlies, eine mittlere Kunststoffolie und eine obere Lage aus Vlies aufgebracht wird. Beispielsweise werden hierfür Kunststoffvliese eingesetzt. Falls erforderlich, kann die neue Fahrbahntragplatte mit einer Pilzplatte verbunden werden, sodaß ein Dehnungsfestpunkt gebildet wird. Bedingt durch das Herstellungsverfahren der Pilzelemente weist die Spannbewehrung der Pilzplatte sogenannte Fenster auf, sodaß eine Einbindung der Fahrbahntragplatte relativ leicht erfolgen kann. Als Dehnungsfestpunkt wird vorzugsweise das dem elastischen Schwerpunkt des Brückensystems bzw. bei weiteren Fahrbahntragplatten das dem elastischen Schwerpunkt des jeweiligen Abschnittes nächstliegende Pilzelement gewählt. Eine einzige Fahrbahntragplatte kann bis zu einer Brückenlänge von etwa 150 m errichtet werden. Bei größeren Brückenlängen wird jede Querfuge zwischen den Fahrbahntragplatten insbesondere über dem Schaft eines Pilzelementes ausgebildet. In einer weiteren bevorzugten Ausführung ist vorgesehen, daß an den beiden Brückenwiderlagern die Fahrbahntragplatte über das Brückenwiderlager hinaus erstreckt wird, sodaß kein Eingriff in die bestehenden Brückenwiderlager notwendig wird.

Die Herstellung der neuen Fahrbahntragplatte aus Stahl- oder Spannbeton in der nach statischen und konstruktiven Erfordernissen bestimmten Dicke ermöglicht in einfacher Weise auch eine eventuelle Verbreiterung der Brücke dadurch, daß die bzw. jede Fahrbahntragplatte über den Längsrand der Pilzplatten ausgekragt wird.

Ist die Schädigung der Auflagerkonsole und der Auflagerelemente schon weiter fortgeschritten, sodaß keine ausreichenden Tragreserven für eine neue Fahrbahntragplatte gegeben sein könnte, so sieht eine zweite Ausführung der Erfindung vor, daß als ergänzende Betonkonstruktion unterhalb jeder Auflagerkonsole ein Unterzug hergestellt wird, an dem die beiden Pilzplatten abgestützt werden.

Hierdurch wird die Tragfähigkeit der Pilzbrückenkonstruktion verstärkt und deren Standsicherheit zumindest wiederhergestellt, wobei die Aufbringung einer neuen Fahrbahntragplatte nicht unbedingt erforderlich ist.

Die Abstützung des Unterzuges an den Schäften der Pilzelemente kann beispielsweise über Schrägstreben oder Längsträger erfolgen, die an den Schäften verankert werden.

Bevorzugt wird dabei am Schaft eine Auflagermanschette für die Unterzugstützen hergestellt, wobei die Schäfte der Pilzelemente gegebenenfalls durch zusätzliche außen- oder innenliegende Pfeiler verstärkt werden können, falls die Tragreserven der Schäfte zu gering sind.

Nachstehend wird die Erfindung an Hand der Figuren der beiliegenden Zeichnungen näher beschrieben, ohne darauf beschränkt zu sein.

Die Fig. 1 zeigt die Seitenansicht einer aus Pilzelementen bestehenden Autobahnbrücke, die Fig. 2 eine Draufsicht auf die Brücke, die Fig. 3 einen Querschnitt nach der Linie III-III in Fig. 1, die Fig. 4 einen Querschnitt nach der Linie IV-IV in Fig. 1, die Fig. 5 eine bisherige Pilzfuge, die Fig. 6 einen Schnitt entsprechend Fig. 4 durch eine mittels der ersten Ausführungen des Verfahrens sanierte Autobahnbrücke, die Fig. 7 entsprechend Fig. 5 die Pilzfuge der sanierten Autobahnbrücke von Fig. 6, und die Fig. 8 bis 13 zeigen verschiedene Varianten der zweiten Ausführung des Sanierungsverfahrens, wobei die Fig. 8, 10 und 12 jeweils schematische Längsschnitte eines Brückenabschnittes und die Fig. 9, 11 und 13 jeweils Draufsichten auf die ergänzende Betonkonstruktion darstellen.

Eine Autobahnbrücke gemäß den Fig. 1 und 2 setzt sich aus Pilzelementen 1 zusammen, wobei der mittlere Bereich sogenannte Halbpilze umfaßt, die nur eine Richtungsfahrbahn umfassen. Jedes Pilzelement besteht aus einem im Untergrund verankerten, insbesondere hohlen Schaft 3 und einer Pilzplatte 4.

Quer zur Brückenlängsrichtung kragen die Pilzplatten 4, beidseits der Schaftachsen 10 im allgemeinen um das gleiche Maß aus. In Brückenlängsrichtung kragen die Pilzplatten 4 hingegen ungleichmäßig über die Schaftachsen 10 aus. Der quer zur Fahrbahn verlaufende erste Rand der Pilzplatten 4 ist jeweils als Auflagerkonsole 12 für den zweiten Rand 13 der anschließenden Pilzplatte 4 ausgebildet und insbesondere am kürzeren Kragarm vorgesehen, wobei zwischen den beiden Pilzplatten 4 Auflagerelemente 14 eingesetzt sind. Die sich so ergebenden Pilzfugen 11 gleichen die aus den atmosphärisch bedingten Temperaturänderungen resultierenden Verlängerungen und Verkürzungen der Pilzplatten, aber auch dynamische, durch den Verkehr verursachte Bewegungen aus. Der Fahrbahnaufbau 6 weist dadurch an jeder Pilzfuge 11 eine Fugenkonstruktion 15 auf, die die Pilzfuge 11 abdichten und die Auflagen gegen die Fahrbahnabwässer schützen soll.

Da die Dichtigkeit der Pilzfugen 11 nicht erreichbar ist, sind die Auflagerkonsolen 12 und die Auflagerelemente 14 einer Korrosion ausgesetzt, die die Standfestigkeit der Brücke beeinträchtigt.

Nach der in den Fig. 6 und 7 näher dargestellten ersten Ausführung des Sanierungsverfahrens können alle Pilzfugen 11 dadurch dauerhaft geschützt und dem Angriff von beton- und/oder stahlaggressiven Atmosphärilien entzogen werden, indem der gesamte Fahrbahnaufbau 6 bis auf das durch die Pilzplatten 4 gebildete Rohtragwerk entfernt wird, deren Oberseite durch Sand- und/oder Wasserstrahlung gereinigt wird. In der Folge wird über alle Pilzfugen 11 hinweg ein unteres Vlies 22 aufgebracht und dieses mittels einer Kunststoffolie 23 abgedeckt, sodaß ein Feuchtigkeitszutritt zu den Pilzplatten 4 und insbesondere zu den Auflagerkonsolen 12 ausgeschlossen ist.

Anschließend erhält die Kunststoffolie 23 eine obere Vliesabdeckung 24, auf die im Bereich der Pilzfugen 11 ein Abdeckstreifen 25 aufgelegt wird. Auf die aus den Vliesen 22 und 24 und der mittigen Kunststoffolie 23 gebildete Trennschicht 21 wird eine neue Fahrbahntragplatte 20 aus Stahl- oder Spannbeton in der nach statischen und konstruktiven Gesetzen und Regeln erforderlichen Dicke über alle Pilzfugen 11 hinweg in der gesamten Brückenbreite aufgebracht. Im Bedarfsfalle kann die neue Fahrbahntragplatte 20 an einem Pilzelement 1 mit der Pilzplatte 4 verbunden werden, sodaß ein Dehnungsfestpunkt geschaffen wird.

Auch die neue Fahrbahntragplatte 20 kann an den Längsrändern mit Randlängsbalken und mit einer Mittelrippe 8 zwischen den beiden Richtungsfahrbahnen versehen werden, die die erforderlichen Leiteinrichtungen aufnehmen.

Erforderlichenfalls wird die neue Fahrbahntragplatte 20 über den Längsrand ausgekragt, wodurch gleichzeitig die Möglichkeit der Fahrbahnverbreiterung gegeben ist. Ersatzweise kann aber auch eine Laufstegkonstruktion aus Stahl angeordnet sein. Auf die neue Fahrbahntragplatte 20 wird dann der Fahrbahnbelag 18 in seinem jeweils erforderlichen Aufbau und der erforderlichen Zusammensetzung aufgebracht. Am Längsrand werden dann die allgemein üblichen Randkappen 7 angeordnet.

An den Brückenwiderlagern werden für die neue Fahrbahntragplatte 20 eigene Fahrbahnübergänge ausgebildet, die insbesondere außerhalb der Widerlagerkonstruktion vorgesehen werden.

Um den aufzunehmenden Dehnweg an den Brückenwiderlagern auf eine praktische Größenordnung zu beschränken, ist die Ausbildung einer einzigen neuen Fahrbahntragplatte insbesondere bis zu einer Länge von 150 Metern günstig. Für längere Pilzbrücken werden mehrere Fahrbahntragplatten 20 durch je eine Fuge 19 (Fig. 8) getrennt, die jeweils über dem Schaft 3 eines Pilzelementes 1 liegt, wobei jeder Dehnungsfestpunkt, also die Verbindung zwischen der Fahrbahntragplatte 20 und der Pilzplatte 4 jeweils über dem mittig zwischen zwei Fugen 19 liegenden Schaft 3 vorgesehen wird. Auf diese Weise lassen sich die großen Dehnwege beherrschen, ohne in das Tragsystem zu große Rückkoppelkräfte einzuleiten.

Weisen die Pilzfugen 11 bereits einen derartigen Schädigungsgrad auf, oder besitzen die Pilzplatten 4 keine ausreichenden Tragreserven um Zusatzlasten aufzunehmen, so kann anstelle von neuen Fahrbahntafeln 20 die Tragfähigkeit der Pilzbrückenkonstruktion wieder hergestellt bzw. erhöht werden. Bei dieser Ausführung des Verfahrens wird gemäß den Fig. 8 und 9 jeder Schaft 3 mit eine Manschette 26 aus Stahl- oder Spannbeton versehen, auf der vier Auflagerkonstruktionen 27 angeordnet werden. Auf jede Auflagerkonstruktion 27 werden je zwei Längsträger 28 aufgelegt, die unter der Pilzplatte 4 die Brückenfelder von Schaft 3 zu Schaft 3 überspannen. Auf den Längsträgern 28 werden pro Brückenfeld ein Unterzug 30 unter der Pilzfuge 11, und, wie strichliert gezeigt, ein zweiter Unterzug 30 angeordnet. Zweckmäßigerweise bestehen die Unterzüge 30 aus Stahl- oder Spannbeton. Mittels auf den Unterzügen 30 angeordneten Kapselpressen 32 oder dergleichen kann der Kraftschluß zu den Pilzplatten 4 hergestellt werden. Die Fig. 10 und 11, bzw. 12 und 13 zeigen Varianten, bei denen pro Brückenfeld zwei durch drei Längsträger 28 unterfangene Unterzüge 20 (Fig. 10, 11), bzw. nur ein Unterzug 30 (Fig. 12, 13) durch Schrägstreben 29 zu den Schäften 3 abgestützt ist. Die Verbindung zu den Schäften 3 kann ebenfalls über Auflagermanschetten 26, oder direkt erfolgen, wobei in die Schäfte 3 Druckkörper 33 eingesetzt werden können, wenn die Tragreserven der Schäfte ausreichend sind. Im Falle, daß entsprechende Tragreserven in den Schäften 3 nicht gegeben sind, steht einer Verstärkung derselben auf einfache Weise z. B. mittels Lisenen 31, nichts im Wege.

Die in den Fig. 8 bis 13 gezeigten ergänzenden Stützkonstruktionen wandeln die Pilzbrücke im wesentlichen in eine herkömmliche Brücke mit auf Pfeilern abgestützten Tragwerken um, sodaß der bestehende Fahrbahnaufbau 6 und die Fugenkonstruktion 15 beibehalten werden kann. Die Auflagerkonsole 12 und die Auflagerelemente 14 sind dann zwar weiterhin der Korrosion ausgesetzt, jedoch ist die Standsicherheit der Brücke nicht mehr gefährdet. Die Aufbringung neuer Fahrbahnplatten 20 ist somit nicht bzw. nicht gleichzeitig notwendig, wodurch die Sanierungskosten relativ nieder gehalten werden können. Eine spätere Aufbringung der neuen Fahrbahnplatten 20 ist selbstverständlich jederzeit möglich. Das erfindungsgemäße Sanierungsverfahren läßt dabei auch die Aufrechterhaltung des Verkehrs zumindest halbseitig zu.

## Patentansprüche

1. Verfahren zur Sanierung von Brücken, insbesondere Autobahnbrücken, aus aneinandergereihten Pilzelementen (1), die jeweils einen Schaft (3) und eine allseitig auskragende Pilzplatte (4) aufweisen, wobei ein erster Querrand jeder Pilzplatte eine Auflagerkonsole (12) für den abgestuften, zweiten Querrand (13) der anschließenden Pilzplatte aufweist, und zwischen je zwei Pilzplatten eine Fugenkonstruktion (15) vorgesehen ist, dadurch gekennzeichnet, daß das durch die Pilzplatten (4) gebildete Brückentragwerk durch eine sich oberhalb der Pilzplatten (4) über die Pilzfugen (11) erstreckende, bewehrte Betonkonstruktion (20) ergänzt wird.

2. Verfahren nach Anspruch 1, dadurch gekennzeichnet, daß als ergänzende Betonkonstruktion auf die Pilzplatten (4) mindestens eine, mehrere Pilzplatten (4) überspannende Fahrbahntragplatte (20) aus Stahl oder Spannbeton aufgebracht wird.

3. Verfahren nach Anspruch 2, dadurch gekennzeichnet, daß der bestehende Fahrbahnaufbau (6) entfernt wird, über die freiliegenden Pilzplatten (4) eine Trennschicht (21) gelegt und darauf die bzw. jede Fahrbahntragplatte (20) hergestellt wird.

4. Verfahren nach Anspruch 3, dadurch gekennzeichnet, daß als Trennschicht eine untere Lage aus Vlies (22), eine mittlere Kunststoffolie (23) und eine obere Lage aus Vlies (24) aufgebracht wird.

5. Verfahren nach einem der Ansprüche 2 bis 4, dadurch gekennzeichnet, daß die bzw. jede Fahrbahntragplatte (20) an einem Pilzelement (1) mit der Pilzplatte (4) verbunden wird.

6. Verfahren nach Anspruch 5, dadurch gekennzeichnet, daß die bzw. jede Fahrbahntragplatte (20) mit dem dem elastischen Schwerpunkt des Brückensystems bzw. mit dem dem elastischen Schwerpunkt des von der Fahrbahntragplatte (20) überspannten Abschnitts des Brückensystems nächsten Pilzelement (1) verbunden wird.

7. Verfahren nach einem der Ansprüche 2 bis 6, dadurch gekennzeichnet, daß jede Querfuge (19) zwischen zwei Fahrbahntragplatten (20) über dem Schaft (3) eines Pilzelementes (1) ausgebildet wird.

8. Verfahren nach einem der Ansprüche 2 bis 7, dadurch gekennzeichnet, daß an den beiden Brückenwiderlagern die Fahrbahntragplatte (20) über das Brückenwiderlager hinaus erstreckt wird.

9. Verfahren nach einem der Ansprüche 2 bis 8, dadurch gekennzeichnet, daß die bzw. jede Fahrbahntragplatte (20) über den Längsrand der Pilzplatten (4) ausgekragt wird.

10. Verfahren zur Sanierung von Brücken, insbesondere Autobahnbrücken, aus aneinandergereihten Pilzelementen (1), die jeweils einen Schaft (3) und eine allseitig auskragende Pilzplatte (1) aufweisen, wobei ein erster Querrand jeder Pilzplatte eine Auflagerkonsole (12) für den abgestuften, zweiten Querrand (13) der anschließenden Pilzplatte aufweist, und zwischen je zwei Pilzplatten eine Fugenkonstruktion (15) vorgesehen ist, dadurch gekennzeichnet, daß das durch die Pilzplatten (4) gebildete Brückentragwerk durch eine sich unterhalb der Pilzplatten (4) über die Pilzfugen (11) erstreckende, bewehrte Betonkonstruktion (30) ergänzt wird.

11. Verfahren nach Anspruch 10, dadurch gekennzeichnet, daß als ergänzende Betonkonstruktion unterhalb jeder Auflagerkonsole (12) ein Unterzug (30) hergestellt wird, auf dem die beiden Pilzplatten (4) abgestützt werden.

12. Verfahren nach Anspruch 11, dadurch gekennzeichnet, daß jeder Unterzug (30) über Schrägstreben (29) zu den Schäften (3) der beiden Pilzelemente (1) abgestützt wird.

13. Verfahren nach Anspruch 11, dadurch gekennzeichnet, daß jeder Unterzug (30) auf Längsträger (28) gestützt wird, die zwischen den Schäften (3) der beiden Pilzelemente (1) angeordnet werden.

14. Verfahren nach Anspruch 12 oder 13, dadurch gekennzeichnet, daß am Schaft (3) eine Auflagermanschette (26) für die Unterzugstützen (28, 29) hergestellt wird.

15. Verfahren nach einem der Ansprüche 1 bis 14, dadurch gekennzeichnet, daß die Schäfte (3) der Pilzelemente (1) verstärkt werden.

## Claims

1. A method of renovating bridges, in particular motorway bridges, constructed from rows of abutting mushroom elements (1) each comprising a shaft (3) and a mushroom platform (4) extending on all sides therefrom, wherein a first transverse edge of each mushroom platform comprises a support seat (12) for the stepped second transverse edge (13) of the connecting mushroom platform and a joint means (15) is provided between each two adjacent mushroom platforms, characterised in that the bridge support structure formed by the mushroom platforms (4) is supplemented by a reinforced concrete structure (20) extending above the mushroom platforms (4) and over the joints (11).

2. A method according to claim 1, characterised in that said supplementary concrete structure on the mushroom platforms consists of at least one ferroconcrete or prestressed concrete carriageway support bed (20) extending over several mushroom platforms.

3. A method according to claim 2, characterised in that the existing carriageway structure (6) is removed, an isolating layer (21) is laid over the exposed mushroom platforms (4) and the or each carriageway support bed (20) is laid thereover.

4. A method according to claim 3, characterised in that the isolating layer consists of a lower felt layer (22), an intermediate sheet plastic layer (23) and an upper felt layer (24).

5. A method according to claims 2 to 4, characterised in that the or each carriageway support bed (20) is joined to the mushroom platform (4) at a mushroom element (1).

6. A method according to claim 5, characterised in that the or each carriageway support bed (20) is connected to the mushroom element closest to the dynamic centre of gravity of the bridge or of the section thereof spanned by the carriageway support bed (20).

7. A method according to claims 2 to 6, characterised in that each transverse joint (19) between two carriageway support beds (20) is constructed over the shaft (3) of a mushroom element (1).

8. A method according to claims 2 to 7, characterised in that the carriageway support bed (20) extends over and beyond both bridge support piers.

9. A method according to claims 2 to 8, characterised in that the or each carriageway support bed (20) extends beyond the longitudinal edge of the mushroom platform (4).

10. A method of renovating bridges, in particular motorway bridges, constructed from rows of abutting mushroom elements (1) each comprising a shaft (3) and a mushroom platform (4) extending on all sides therefrom, wherein a first transverse edge of each mushroom platform comprises a support seat (12) for the stepped second transverse edge (13) of the connecting mushroom platform and a joint means (15) is provided between each two adjacent mushroom platforms, characterised in that the bridge support structure formed by the mushroom platforms (4) is supplemented by a reinforced concrete structure (20) extending below the mushroom platforms (4) over the joints (11).

11. A method according to claim 10, characterised in that the supplementary concrete structure comprises a girder (30) mounted under each support seat (12) which supports both mushroom platforms (4).

12. A method according to claim 11, characterised in that each girder (30) is supported by angled supports (29) on the shaft (3) of both mushroom elements (1).

13. A method according to claim 11, characterised in that each girder (30) is supported on longitudinal girders (28) mounted between the shafts (3) of both mushroom elements (1).

14. A method according to claim 12 or 13, characterised in that a support sleeve (26) for the girder supports (28,29) is mounted on the shaft (3).

15. A method according to claims 1 to 14, characterised in that the shafts (3) of the mushroom elements (1) are strengthened.

## Revendications

1. Procédé de rénovation de ponts, en particulier de ponts d'autoroute, à partir d'éléments champignons (1) alignés les uns à coté des autres, présentant chacun un fût (3) et une plaque de champignons (4) dépassant de toute part, une première bordure transversale de chaque plaque champignons présentant une console support (12) pour la deuxième bordure transversale (13) étagée de la plaque champignons adjacente, et entre chaque fois deux plaques champignons étant prévue une construction de joints (15), caractérisé en ce que l'ouvrage porteur de pont formé par les plaques champignons est complété par une construction en béton (20) armée, s'étendant au-dessus des plaques champignons (4), sur les joints (11) des champignons.

2. Procédé selon la revendication 1, caracterisé en ce que l'on applique comme construction en béton complémentaire sur les plaques champignons (4) au moins une plaque support de piste de roulement (20), pontant plusieurs plaques de champignons (4), réalisée en acier ou en béton précontraint.

3. Procédé selon la revendication 2, caractérisé en ce que la structure (6) de la plaque de la piste de roulement existante est enlevée, une couche de séparation (21) étant posée sur les plaques champignons (4) mises à nue et la ou chaque plaque support (20) de piste de roulement étant construite par dessus.

4. Procédé selon la revendication 3, caractérisé en ce que l'on applique comme couche de séparation une couche inférieure en un matelas de fibres (22), une feuille synthétique (23) médiane et une couche supérieure en matelas de fibres (24).

5. Procédé selon l'une des revendications 2 à 4, caractérisé en ce que la, ou chaque plaque support (20) de piste de roulement est reliée à un élément champignon (1) à l'aide de la plaque champignons (4).

6. Procédé selon la revendication 5, caractérisé en ce que la, ou chaque plaque support (20) de piste de roulement est reliée au tronçon du système de pont de l'élément champignon (1) subséquent, en passant par le barycentre élastique du système de ponts ou est relié au tronçon passant par le barycentre élastique.

7. Procédé selon l'une des revendications 2 à 6, caractérisé en ce chaque joint transversal (19) est realisé entre deux plaques supports (20) de pistes de roulement, au-dessus du fût (3) d'un élément champignon (1).

8. Procédé selon l'une des revendications 2 à 7, caractérisé en ce que la plaque support (20) de piste de roulement s'étend par dessus la culée de pont aux deux culées de pont.

9. Procédé selon l'une des revendications 2 à 8, caractérisé en ce que la, ou chaque plaque support (20) de piste de roulement est en encorbellement au-dessus du bord longitudinal des plaques champignons (4).

10. Procédé de rénovation de ponts, en particulier de ponts d'autoroute, à partir d'elements champignons (1) alignés les uns à coté des autres, présentant chacun un fût (3) et une plaque de champignons (4) dépassant de toute part, une première bordure transversale de chaque plaque champignons présentant une console support (12) pour la deuxième bordure transversale (13) étagée de la plaque champignons adjacente, et entre chaque fois deux plaques champignons étant prévue une construction de joints (15), caractérisé en ce que l'ouvrage porteur de ponts formé par les plaques champignons est complété par une construction en béton (30) armée s'étendant au-dessous des plaques champignons (4), sur les joints (11) des champignons.

11. Procédé selon la revendication 10, caractérisé en ce l'on fabrique, à titre de construction en béton complémentaire au dessous de chaque console support (12), une sous-poutre (30), sur laquelle prennent appui les deux plaques champignons (4).

12. Procédé selon la revendication 11, caractérisé en ce que chaque sous-poutre (30) est soutenue par l'intermédiaire d'arbalétriers (29) par rapport au fût (3) des deux éléments champignons (1).

13. Procédé selon la revendication 1, caractérisé en ce que chaque sous-poutre (30) est soutenue sur des longerons (28) disposés entre les fûts (3) des deux éléments champignons (1).

14. Procédé selon la revendication 12 ou 13, caractérisé en ce qu'une manchette support (26) destinée aux appuis (28, 29) des sous-poutres est fabriquée sur le fût (3).

15. Procédé selon l'une des revendications 1 à 14, caractérisé en ce que les fûts (3) des éléments champignons (1) sont renforcés.
